# EUROPÄISCHE PATENTSCHRIFT

(11) **EP 3 056 440 B1**
(45) Veröffentlichungstag und Bekanntmachung des Hinweises auf die Patenterteilung: **10.10.2018**
(21) Anmeldenummer: 15154871.6
(22) Anmeldetag: 12.02.2015
(51) Int. Cl.: B65B 31/02, B65B 7/16

(54) **Verpackungsanlage mit Objektträger**
Packaging plant with object carrier
Installation d'emballage avec porte-objet

(43) Veröffentlichungstag der Anmeldung: 17.08.2016
(73) Patentinhaber: MULTIVAC Sepp Haggenmüller SE & Co. KG, 87787 Wolfertschwenden (DE)
(72) Erfinder: Ickert, Lars, 87437 Kempten (DE); Taghipour, Alireza, 87439 Kempten (DE)
(74) Vertreter: Grünecker Patent- und Rechtsanwälte PartG mbB

(56) Entgegenhaltungen:
- EP-A1- 0 559 293
- DE-A1- 2 053 324
- FR-A1- 2 963 322
- GB-A- 2 500 639

## Beschreibung

Die Erfindung bezieht sich auf eine Verpackungsanlage gemäß Anspruch 1.

Die EP2 883 684 offenbart eine Verpackungsanlage mit einer Verpackungsmaschine, einer Einlegestation für Schalen und einer Aushebestation für versiegelte Verpackungen. Dabei sind Objektträger vorgesehen, die jeweils eine Vielzahl von Schalen, sogenannten Trays, aufnehmen können. Die Objektträger werden über Transportbänder von einer Station bzw. Verpackungsmaschine zur anderen Station befördert. Beispielsweise werden an der Einlegestation alle Trays in einen Objektträger eingelegt, während dieser in einer vorgesehenen Position angehalten wird. Eine solche offenbarte automatisierte Vorrichtung zum Einlegen der Trays ist trotz all ihrer Vorzüge noch etwas unflexibel.

Auch die EP 0 559 293 A1 offenbart eine Verpackungsmaschine, in der Objektträger bearbeitet werden.

Aufgabe der vorliegenden Erfindung ist es, für einen noch flexibleren und effizienteren Betrieb einer solchen Verpackungsanlage zu sorgen.

Diese Aufgabe wird gelöst durch eine Verpackungsanlage mit den Merkmalen des Anspruchs 1. Vorteilhafte Weiterbildungen der Erfindung sind in den Unteransprüchen angegeben.

Eine erfindungsgemäße Verpackungsanlage umfasst eine Verpackungsmaschine, ein Transportsystem, wenigstens eine Bearbeitungseinheit und mehrere mehrreihige Objektträger, und zeichnet sich dadurch aus, dass entlang des Transportsystems mehrere Stopsysteme vorgesehen sind, die dazu konfiguriert sind, einen einzelnen Objektträger in einem intermittierenden Modus an aufeinander folgenden Rastelementen dieses Objektträgers für eine Bearbeitung durch die Bearbeitungseinheit von wenigstens einer Reihe von Schalen anzuhalten. Der Vorteil ist ein deutlich verringerter Umrüstaufwand bei den Bearbeitungseinheiten, da nur Werkzeuge zur Bearbeitung von einer Reihe von Schalen, Produkten oder Verpackungen ersetzt werden müssen. Die Bearbeitungseinheiten müssen keine aufwendigen Werkzeuge für große Formate mit mehreren Reihen und Spuren umfassen, sondern lediglich nur für eine Reihe.

Der Objektträger umfasst in einer Trägerplatte ein zweidimensionales Feld von Aufnahmen für Verpackungsschalen mit n Reihen und m Spuren und zeichnet sich dadurch aus, dass der Objektträger mehrere Rastelemente aufweist, die an einer oder zwei im Betrieb zu einer vorgesehenen Transportrichtung parallelen Außenseiten vorgesehen sind. Dabei sind n und m ganzzahlige Zahlen und betragen jeweils mindestens 2. Mittels der Rastelemente wird der Objektträger in verschiedenen Positionen auf einem Transportband an einer Bearbeitungseinheit angehalten, damit die Bearbeitungseinheit jeweils nacheinander eine einzelne Reihe oder eine Gruppe benachbarter Reihen von Schalen bearbeiten kann. Das reduziert Kosten und Aufwand der Bearbeitungseinheit und erhöht die Flexibilität, im Unterschied zu einer gleichzeitigen Bearbeitung eines gesamten Formats bestehend aus mehreren Reihen und Spuren.

Durch die Anordnung der Rastelemente an den zur vorgesehenen Transportrichtung parallelen Außenseiten können jeweils an einer der n Reihen ein Rastelement vorgesehen sein, da eine Reihe von Aufnahmen, Schalen oder Verpackungen eines Objektträgers quer zu einer Transportrichtung ausgerichtet ist.

Unter Aufnahme wird im Sinne der Erfindung eine Vertiefung oder sogar eine durchgehende Öffnung verstanden, in die jeweils eine Verpackungsschale eingesetzt werden kann, sodass diese Schale beim Transport mittels des Objektträgers eine definierte Position auf dem Objektträger beibehält. Wenn die Schale einen Rand hat, kann z.B. innerhalb der Aufnahme ein Absatz vorgesehen sein oder neben der Aufnahme ein die Aufnahme umlaufender Steg, auf denen der Schalenrand aufliegen kann.

Die Trägerplatte des Objektträgers hat vorzugsweise eine Länge und Breite von mindestens 300 mm x 300 mm. Für ihre Stärke haben sich Werte von 10 bis 30 mm als günstig erwiesen. Die Trägerplatte kann beispielsweise Aluminium oder Edelstahl aufweisen oder sogar insgesamt aus einem dieser beiden Materialien gefertigt sein.

Denkbar ist es, dass die Rastelemente einstückig mit der Trägerplatte ausgebildet sind, beispielsweise durch einen Fräsvorgang.

Vorzugsweise sind die Rastelemente auf der einen oder auf beiden Seiten des Objektträgers, beispielsweise an entsprechenden Außenseiten der Trägerplatte des Objektträgers, äquidistant zueinander angeordnet. Dabei entspricht der Abstand einander benachbarter Rastelemente auf derselben Seite des Objektträgers bevorzugt dem Abstand (beispielsweise dem Mittenabstand) der Aufnahmen einander benachbarter Reihen von Aufnahmen oder einem ganzzahligen Vielfachen davon. Denkbar ist es beispielsweise, dass der Abstand zwischen benachbarten Rastelementen dem Zwei- oder Dreifachen des Abstandes zweier Reihen von Aufnahmen zueinander entspricht.

In einer besonders vorteilhaften Ausführung weist der Objektträger ein Rastelement je Reihe auf, um einen geringen konstruktiven und kostentechnischen Aufwand bei den Werkzeugen der Bearbeitungseinheiten zu erreichen.

Bevorzugt ist für jedes Rastelement ein zugeordnetes Zentrierelement vorgesehen, um mittels einer Zentriervorrichtung der Bearbeitungseinheit ein mögliches Spiel des Rastelementes an einem Stopsystem zu minimieren oder zu eliminieren, damit eine höchste Positioniergenauigkeit erreicht werden kann. Dabei ist das Zentrierelement vorzugsweise eine Zentrierbohrung, um auf konstruktiv einfache Weise mit einem Zentrierstift zusammenwirken zu können.

Die Bearbeitungseinheit der Verpackungsanlage ist bevorzugt ein Schaleneinleger, ein Füller, ein Produkteinleger, ein Aufdeckler, ein Roboter oder ein Etikettierer.

Die Verpackungsmaschine ist vorzugsweise eine Schalenverschließmaschine, um auf die in den Objektträgern befindlichen und mit Produkt gefüllten Schalen eine Deckelfolie aufzusiegeln. Vor dem Aufsiegeln können die Schalen noch evakuiert und/oder begast werden, um die Haltbarkeit der Produkte zu verlängern.

In einer besonders vorteilhaften Ausführung umfasst die Bearbeitungseinheit eine Zentriervorrichtung, um den Objektträger mittels des Zentrierelements auszurichten. So wird eine exakte Position des Objektträgers bzw. der Reihe zum Werkzeug der Bearbeitungseinheit erreicht.

Im Folgenden wird ein vorteilhaftes Ausführungsbeispiel der Erfindung anhand einer Zeichnung näher erläutert. Im Einzelnen zeigen:
- Fig. 1: eine schematische Ansicht einer erfindungsgemäßen Verpackungsanlage,
- Fig. 2: eine Ansicht eines Stopsystems mit einem Objektträger,
- Fig. 3: eine Einzelansicht des Objektträgers,
- Fig. 4: eine erste Variante des Objektträgers,
- Fig. 5: eine zweite Variante des Objektträgers,
- Fig. 6: eine Draufsicht eines Stopsystems in der Warteposition,
- Fig. 7: eine Draufsicht des Stopsystems in der Arbeitsposition,
- Fig. 8: eine Draufsicht des Stopsystems in der Freigabeposition,
- Fig. 9: eine Frontansicht des Stopsystems in der Warteposition und
- Fig. 10: eine Frontansicht des Stopsystems in der Arbeitsposition.

Gleiche Komponenten sind in den Figuren durchgängig mit gleichen Bezugszeichen versehen.

Fig. 1 zeigt eine schematische Ansicht eine erfindungsgemäße Verpackungsanlage 1 mit einer Schalenverschließmaschine 2 und einem Transportsystem 3 mit einer Transportrichtung T. Der Schalenverschließmaschine 2 in Transportrichtung T nachfolgend sind Bearbeitungseinheiten wie ein Etikettierer 4 zum Etikettieren von fertigen Verpackungen, eine Entnahmevorrichtung 5, ein Einleger 6 für Schalen in einen Objektträger 10, ein Füller 7 und ein Einleger 8 zum beispielsweise manuellen Einlegen weiterer Produkte oder zum Auflegen eines Deckels vorgesehen. Dabei weist die Verpackungsanlage 1 mittels des Transportsystems 3, das mehrere Transportbänder 9 umfasst, eine ringförmig geschlossene Transportstrecke für die Objektträger 10 auf. Bezogen auf ein einzelnes Transportband 9 wird mit T die Transportrichtung dieses Transportbands 9 im Betrieb bezeichnet. Bezogen auf das gesamte Transportsystem 3 wird mit T die Umlaufrichtung der Objektträger 10 entlang des gesamten, ringförmig geschlossenen Transportsystems 3 bezeichnet.

Jede der Bearbeitungseinheiten 4, 5, 6, 7, 8 weist ein Stopsystem 11 auf. Die Objektträger 10 weisen auf ihrer in Transportrichtung T linken Seite 10a, d.h. auf der zum Inneren der ringförmig geschlossenen Transportstrecke weisenden Seite, drei Rastelemente 12 auf, so dass das Stopsystem 11 den Objektträger 10 nacheinander, in einem intermittierenden Betrieb, an den einzelnen Rastelementen 12 anhält und somit eine Teilbearbeitung von jeweils einer Untergruppe der Schalen 13 im Objektträger (10) ermöglicht. Diese Untergruppe enthält jeweils alle Schalen 13 in einer, zwei oder beispielsweise auch drei benachbarten Reihen R von Aufnahmen 14. Die exakte Positionierung der Schalen 13 zu den Bearbeitungseinheiten 4, 5, 6, 7, 8 wird durch die Zuordnung der Rastelemente 12 zum Stopsystem 11 und damit zur Bearbeitungseinheit 4, 5, 6, 7, 8 realisiert.

Fig. 2 zeigt eine Ansicht des Stopsystems 11 mit dem Objektträger 10 in einer Stellung, bei der das in Transportrichtung T des Transportbands 9 vorderste Rastelement 12 vom Stopsystem 11 angehalten ist, damit eine jeweilige, hier nicht näher gezeigte Bearbeitungseinheit 4, 5, 6, 7, 8 die erste Reihe R von Schalen 13, Produkten oder bereits versiegelten Packungen bearbeiten kann.

Fig. 3 zeigt eine schematische Ansicht eines Objektträgers 10, der ein Feld F mit n = 6 Reihen R und m = 4 Spuren S von Aussparungen 14 in einer Trägerplatte 14a aufweist, wobei jede Aussparung zum Aufnehmen je einer Verpackungsschale 13 geeignet ist, d.h. als Aufnahme 14. Der Objektträger 10 ist damit zum Aufnehmen von vierundzwanzig Schalen 13 in vierundzwanzig Aufnahmen 14 konfiguriert. Der Objektträger 10 weist zwei zueinander parallele Außenseiten 10a, 10b auf, bei denen es sich hier um zwei zueinander parallele Außenseiten der Trägerplatte 14a handelt. Einander benachbarte Reihen R von Aufnahmen 14 haben einen Abstand A voneinander. Wie in Figur 3 gezeigt, kann dieser Abstand A entweder als Mittenabstand zweier benachbarter Reihen R gemessen werden, oder als Abstand zwischen einander entsprechenden Außenkanten der Aufnahmen A in zwei zueinander benachbarten Reihen R.

An der in Transportrichtung T linken Seite 10a des Objektträgers 10 ist je Reihe R ein Rastelement 12 vorgesehen. Dabei ist das Rastelement 12 zumindest annähernd fluchtend zu der Symmetrieachse a der Reihen R angeordnet. Ein Stopsystem 11 kann diesen Objektträger 10 für jeder einzelne Reihe R anhalten, um eine zeitlich nacheinander folgende Bearbeitung von einzelnen Reihen R von Schalen 13 mittels der Bearbeitungseinheit 4, 5, 6, 7, 8 zu ermöglichen. Im Bereich der Rastelemente 12 ist für jedes Rastelement 12 ein Zentrierelement 24 in Form einer Zentrierbohrung vorgesehen, um mit einer zugeordneten Zentriervorrichtung der Bearbeitungseinheit 4, 5, 6, 7, 8 exakt positionierbar zu sein. Die Rastelemente 12 auf der Seite 10a des Objektträgers 10 sind äquidistant zueinander angeordnet. Einander benachbarte Rastelemente 12 haben einen Abstand B voneinander, der hier identisch ist zum Abstand A zwischen zwei Reihen R von Aufnahmen 14.

Fig. 4 zeigt eine erste Variante des Objektträgers 10, wobei wie in Fig. 3 ebenfalls vierundzwanzig Aufnahmen 14 vorgesehen sind, hier aber mit nur drei Rastelementen 12. Bei dieser Ausführung ist jeweils eine Bearbeitung von zwei Reihen R bzw. acht Schalen 13 mittels der Bearbeitungseinheit 4, 5, 6, 7, 8 vorgesehen. Für den Abstand B gilt hier B = 2*A.

Fig. 5 zeigt eine zweite Variante mit einer anderen geometrischen Form der einzelnen Schalenaufnahmen 14 und einer Aufteilung des Feldes F der Schalenaufnahmen 14 mit n = 4 Reihen R und m = 3 Spuren S, also mit einer Aufnahmekapazität von zwölf Schalen 13. Analog zu Fig. 3 ist je Reihe R ein Rastelement 12 vorgesehen. Diese Aufteilung ermöglicht wahlweise entweder ein reihenweises Anhalten zur Bearbeitung einzelner Reihen R oder auch ein Anhalten jedes zweiten Rastelementes 12, wobei eine zeitgleiche Bearbeitung von jeweils zwei Reihen R vorgesehen ist.

Fig. 6 zeigt eine Draufsicht des Stopsystems 11 in einer Warteposition zur Aufnahme des in Transportrichtung T als nächstes ankommenden Rastelements 12 eines Objektträgers 10. Das Stopsystem 11 weist eine Rücklaufklinke 15 auf, die mittels eines Federelements 16, hier als Federblech ausgeführt, an einem Rahmen 17 des Stopsystems 11 angeordnet ist. Es ist ein Begrenzungselement 18, das ebenfalls am Rahmen 17 angebracht ist, vorgesehen, um die Bewegung der Rücklaufklinke 15 in Richtung des Objektträgers 10 zu begrenzen. Das Stopsystem 11 sieht einen Anschlag 19 vor, der über eine Dämpfungsvorrichtung 20 in Transportrichtung T durch das Rastelement 12 des Objektträgers 10 bewegbar ist, nämlich soweit, dass das Rastelement 12 zwischen der Rücklaufklinke 15 und dem Anschlag 19 in einer Arbeitsposition spielfrei gehalten wird, wie in Fig. 7 gezeigt.

Während der Transportbewegung des Objektträgers 10 drückt das Rastelement 12 mit seiner Außenseite 12a die Rücklaufklinke 15 in Pfeilrichtung derart weg, dass das Federelement 16 eine erhöhte Vorspannung erfährt. Nachdem sich das Rastelement 12 mit seiner Außenseite 12a an der Rücklaufklinke 15 in Transportrichtung T vorbeibewegt hat, kann die Rücklaufklinke 15 entgegen der Pfeilrichtung wieder zurück in die Position, in der die Rücklaufklinke 15 an der Begrenzung 18 anliegt. Während der Bewegung des Rastelements 12 entlang der Rücklaufklinke 15 drückt eine Vorderseite 12b des Rastelements 12 gegen den Anschlag 19 und bewegt diesen gegen die Dämpfungsvorrichtung 20, die diese Bewegung abbremst und annähernd oder direkt an einem Anschlag 20a der Dämpfungsvorrichtung 20 zum Stillstand bringt. Diese Position entspricht der Position, bei der die Außenseite 12a des Rastelements 12 die Rücklaufklinke 15 verlassen hat und diese entgegen der Pfeilrichtung (Fig. 6) zurückfedert und so das Rastelement 12 annähernd spielfrei oder wenigstens mit einer Toleranz von +/- 0,3 mm gegenüber dem Stopsystem 11 und damit zur Arbeitsstation 4, 5, 6, 7, 8 angehalten und positionierbar ist. Dies ist in Fig. 7 in einer Draufsicht des Stopsystems 11 in der Arbeitsposition gezeigt.

Fig. 8 zeigt eine Draufsicht des Stopsystems 11 in einer Freigabeposition, bei der der Anschlag 19 in Pfeilrichtung sich vom Objektträger 10 entfernend in das Stopsystem 11 mittels eines Pneumatikzylinders 21 zurückgezogen wurde, um die Bewegung des Objektträgers 10 in Transportrichtung T zu ermöglichen. Nachdem das Rastelement 12 am Anschlag 19 vorbeibewegt wurde, schiebt der Pneumatikzylinder 21 den Anschlag 19 entgegen der Pfeilrichtung wieder in die Arbeitsposition, wenn das als nächstes ankommende Rastelement 12 des aktuellen oder eines nachfolgenden Objektträgers 10 für eine Bearbeitung durch die Bearbeitungseinheit 4, 5, 6, 7, 8 angehalten werden soll. Ein Sensor 22 des Stopsystems 11 ist derart konfiguriert, dass er erkennen kann, ob sich ein Rastelement 12 in seiner Arbeitsposition am Anschlag 19 befindet, und außerdem erkennen kann, ob bzw. dass das Rastelement 12 nach dem Wegbewegen des Anschlags 19 senkrecht zur Transportrichtung T den Bewegungsbereich des Anschlags 19 verlassen hat. Zweckmäßig ist es, wenn der Sensor 22 allein die Position des Rastelements erfassen kann, ohne durch die An- oder Abwesenheit des Anschlags 19 beeinflusst zu werden. Zu diesem Zweck kann beispielsweise das Rastelement 12 metallisch sein und der Anschlag 19 aus einem Kunststoff gebildet sein. Wird dann als Sensor 22 beispielsweise ein induktiver oder kapazitiver Sensor verwendet, so detektiert dieser allein die Position des Rastelements 12, unbeeinflusst von der An- oder Abwesenheit des Anschlags 19.

Fig. 9 zeigt eine Frontansicht des Stopsystems 11 in der Warteposition, bei der der Anschlag 19 analog zu Fig. 5 noch nicht durch ein Rastelement 12 eines Objektträgers 10 nach rechts bewegt wurde. Fig. 10 zeigt eine Frontansicht des Stopsystems 11 in der Arbeitsposition, bei der der Anschlag 19 analog zu Fig. 7 soweit nach rechts bewegt wurde, damit das in den Fig. 9 und 10 nicht näher dargestellte Rastelement 12 zwischen der Rücklaufklinke 15 und dem Anschlag 19 gehalten wird. Der Sensor 22 ist oberhalb des Anschlags 19 angeordnet. Denkbar ist auch eine Anordnung des Sensors 22 unterhalb des Anschlags 19, um auf gleiche Weise von dem Rastelement 12 aktiviert zu werden.

Es ist auch eine Variante der Objektträger 10 denkbar, die auf zwei gegenüberliegenden Seiten, nämlich der in Transportrichtung T rechten und linken Außenseite, Rastelemente 12 aufweisen, um an unterschiedlichen Bearbeitungseinheiten 4, 5, 6, 7, 8 das Stopsystem 11 an unterschiedlichen Seiten vorsehen zu können. Dabei kann die Lage der Rastelemente 12 der zwei Seiten unterschiedlich zur Ausrichtung, beispielsweise zur Symmetrieachse A, der Reihen R sein.

Jede Bearbeitungseinheit 4, 5, 6, 7, 8 kann eine eigene Steuerung aufweisen; oder eine Steuerung 23 der Schalenverschließmaschine 2, wie in Fig. 1 dargestellt, steuert ein oder mehrere Stopsysteme 11 entlang des Transportsystems 2 und optional auch eine oder mehrere Bearbeitungseinheiten 4, 5, 6, 7, 8.

Die in Fig. 1 gezeigten Transportbänder 9 können eine kontinuierliche Geschwindigkeit aufweisen, wobei diese z.B. als Gliederbänder konfigurierten Transportbänder 9 eine Friktion aufweisen, die es ermöglicht, dass die Objektträger 10 durch die Stopsysteme 11 angehalten werden können, während sich die Transportbänder 9 weiter unter den aufliegenden Objektträgern 10 bewegen.

Alternativ zu einem in Transportrichtung T bewegbaren und zusammen mit einer Dämpfungsvorrichtung 20 wirkenden Anschlag 19 kann auch ein in Transportrichtung am Stopsystem 11 stationär angebrachter Anschlag vorgesehen sein. Bei einer solchen Ausführung wird der Objektträger 10 über die gesteuerte Geschwindigkeit des Transportbands 9 gebremst an den Anschlag 19 gefahren, um speziell bei flüssigen oder pastösen Produkten deren Überschwappen aus der Schale 13 zu verhindern.

## Patentansprüche

1. Verpackungsanlage (1), umfassend eine Verpackungsmaschine (2), ein Transportsystem (3), wenigstens eine Bearbeitungseinheit (4, 5, 6, 7, 8) und mehrere Objektträger (10) wobei die Objektträger (10) jeweils eine Trägerplatte (14a) aufweisen, in der ein zweidimensionales Feld (F) von Aufnahmen (14) für Verpackungsschalen (13) vorgesehen ist, wobei die Aufnahmen (14) in n Reihen (R) und m Spuren (S) angeordnet sind, wobei n und m ganzzahlig und jeweils ≥ 2 sind, und wobei der Objektträger (10) zwei zueinander parallele Außenseiten (10a, 10b) aufweist, **dadurch gekennzeichnet, dass** die Objektträger (10) jeweils mehrere Rastelemente (12) aufweisen, die an einer oder beiden der zueinander parallelen Außenseiten (10a, 10b) des Objektträgers (10) angeordnet sind,
und dass entlang des Transportsystems (3) eines oder mehrere Stopsysteme (11) vorgesehen sind, die dazu konfiguriert sind, einen einzelnen Objektträger (10) in einem intermittierenden Modus an den aufeinander folgenden Rastelementen (12) dieses Objektträgers (10) für eine Bearbeitung von wenigstens einer Reihe (R) von Schalen (13) durch die Bearbeitungseinheit (4, 5, 6, 7, 8) anzuhalten.

2. Verpackungsanlage nach Anspruch 1, **dadurch gekennzeichnet, dass** es sich bei den zueinander parallelen Außenseiten (10a, 10b) des Objektträgers (10) um Außenseiten der Trägerplatte (14a) handelt.

3. Verpackungsanlage nach einem der vorangehenden Ansprüche, **dadurch gekennzeichnet, dass** die Trägerplatte (14a) eine Länge und Breite von mindestens 300 mm x 300 mm aufweist.

4. Verpackungsanlage nach einem der vorangehenden Ansprüche, **dadurch gekennzeichnet, dass** benachbarte Reihen (R) von Aufnahmen (14) einen Abstand (A) voneinander aufweisen, und dass einander benachbarte Rastelemente (12) auf einer Außenseite des Objektträgers (10) einen Abstand (B) voneinander aufweisen, der dem Abstand (A) oder einem ganzzahligen Vielfachen davon entspricht.

5. Verpackungsanlage nach einem der vorangehenden Ansprüche, **dadurch gekennzeichnet, dass** der Objektträger (10) auf der einen oder den beiden mit Rastelementen (12) versehenen Außenseiten (10a, 10b) pro Reihe (R) von Aufnahmen (14) je ein Rastelement (12) aufweist.

6. Verpackungsanlage nach einem der vorangehenden Ansprüche, **dadurch gekennzeichnet, dass** die Trägerplatte (14a) Aluminium oder Edelstahl aufweist.

7. Verpackungsanlage nach einem der vorangehenden Ansprüche, **dadurch gekennzeichnet, dass** für jedes Rastelement (12) ein zugeordnetes Zentrierelement (24) vorgesehen ist.

8. Verpackungsanlage nach Anspruch 7, **dadurch gekennzeichnet, dass** das Zentrierelement (24) eine Zentrierbohrung ist.

9. Verpackungsanlage nach einem der vorangehenden Ansprüche, **dadurch gekennzeichnet, dass** die Bearbeitungseinheit (4, 5, 6, 7, 8) ein Schaleneinleger (6), ein Füller (7), ein Produkteinleger (8), ein Aufdeckler, ein Roboter oder ein Etikettierer (4) ist.

10. Verpackungsanlage nach einem der vorangehenden Ansprüche, **dadurch gekennzeichnet, dass** die Verpackungsmaschine (2) eine Schalenverschließmaschine ist.

11. Verpackungsanlage nach einem der vorangehenden Ansprüche, **dadurch gekennzeichnet, dass** die Bearbeitungseinheit (4, 5, 6, 7, 8) eine Zentriervorrichtung umfasst, die konfiguriert ist, um den Objektträger (10) mittels des Zentrierelements (24) auszurichten.

## Claims

1. Packaging system (1) comprising a packaging machine (2), a transport system (3), at least one processing unit (4, 5, 6, 7, 8), and several object carriers (10), wherein each object carrier (10) comprises a carrier plate (14a) in which a two-dimensional array (F) of receptacles (14) for receiving packaging trays (13) is provided, where said receptacles (14) are arranged in n rows (R) and m lanes (S), where n and m are integers and each ≥ 2, and wherein said object carrier (10) comprises two mutually parallel outer sides (10a, 10b), **characterized in that** each object carrier (10) comprises several catching elements (12) which are provided at one of or both said outer sides (10a, 10b) of said object carrier (10).

2. Packaging system according to claim 1, **characterized in that** said mutually parallel outer sides (10a, 10b) of said object carrier (10) are outer sides of said carrier plate (14a).

3. Packaging system according to one of the preceding claims, **characterized in that** said carrier plate (14a) has a length and width of at least 300 mm x 300 mm.

4. Packaging system according to one of the preceding claims, **characterized in that** adjacent rows (R) of receptacles (14) are spaced at a distance (A), and **in that** mutually adjacent catching elements (12) on an outer side of said object carrier (10) are spaced at a distance (B) which corresponds to distance (A) or an integral multiple thereof.

5. Packaging system according to one of the preceding claims, **characterized in that** said object carrier (10) on said one or both outer sides (10a, 10b) provided with catching elements (12) comprises one catching element (12) for each row (R) of receptacles (14).

6. Packaging system according to one of the preceding claims, **characterized in that** said carrier plate (14a) comprises aluminum or stainless steel.

7. Packaging system according to one of the preceding claims, **characterized in that,** an associated centering element (24) is provided for each catching element (12).

8. Packaging system according to claim 7, **characterized in that** said centering element (24) is a centering hole according to one of the preceding claims, **characterized in that** one or more stop systems (11) are provided along said transport system (3) and configured to stop an individual object carrier (10) in an intermittent mode at the consecutive catching elements (12) of said object carrier (10) to have at least one row (R) of trays (13) be processed by said processing unit (4, 5, 6, 7, 8).

9. Packaging system according to any of the preceding claims, **characterized in that** said processing unit (4, 5, 6, 7, 8) is a tray loader (6), a filler (7), a product loader (8), a capper, a robot, or a labeler (4).

10. Packaging system according to any of the preceding claims, **characterized in that** said packaging machine (2) is a tray sealer.

11. Packaging system according to any of the preceding claims, **characterized in that** said processing unit (4, 5, 6, 7, 8) comprises a centering device being configured to align said object carrier (10) by way of said centering element (24).

## Revendications

1. Installation d'emballage (1) comprenant une machine d'emballage (2), un système de transport (3), au moins une unité de traitement (4, 5, 6, 7, 8) et plusieurs porte-objet (10), installation
dans laquelle les porte-objet (10) comportent chacun une plaque de support (14a) dans laquelle est prévu un champ (F) à deux dimensions, de logements d'accueil (14) pour des barquettes ou coques d'emballage (13),
dans laquelle les logements d'accueil (14) sont agencés selon n rangées (R) et m pistes (S),
dans laquelle n et m sont des nombres entiers et sont respectivement ≥ 2,
et dans laquelle le porte-objet (10) présente deux côtés extérieurs (10a, 10b) mutuellement parallèles,
**caractérisée en ce que** les porte-objet (10) présentent chacun plusieurs éléments d'encliquetage (12), qui sont agencés sur un ou sur les deux côtés extérieurs (10a, 10b) mutuellement parallèles du porte-objet (10),
et **en ce que** le long du système de transport (3) sont prévus un ou plusieurs systèmes d'arrêt (11), qui sont configurés pour arrêter un seul porte-objet (10) selon un mode intermittent, au niveau des éléments d'encliquetage (12) successifs de ce porte-objet (10), en vue d'un traitement d'au moins une rangée (R) de coques ou de barquettes (13) par l'unité de traitement (4, 5, 6, 7, 8).

2. Installation d'emballage selon la revendication 1, **caractérisée en ce que** concernant les côtés extérieurs (10a, 10b) mutuellement parallèles du porte-objet (10), il s'agit de côtés extérieurs de la plaque de support (14a).

3. Installation d'emballage selon l'une des revendications précédentes, **caractérisée en ce que** la plaque de support (14a) présente une longueur et une largeur d'au moins 300 mm x 300 mm.

4. Installation d'emballage selon l'une des revendications précédentes, **caractérisée en ce que** des rangées (R) voisines de logements d'accueil (14) présentent une distance d'espacement réciproque (A), et **en ce que** des éléments d'encliquetage (12) voisins sur un côté extérieur du porte-objet (10) présentent une distance d'espacement réciproque (B), qui correspond à la distance d'espacement (A) ou à un multiple entier de celle-ci.

5. Installation d'emballage selon l'une des revendications précédentes, **caractérisée en ce que** le porte-objet (10) présente sur l'un ou les deux côtés extérieurs (10a, 10b) pourvus d'éléments d'encliquetage (12), respectivement un élément d'encliquetage (12) par rangée (R) de logements d'accueil (14).

6. Installation d'emballage selon l'une des revendications précédentes, **caractérisée en ce que** la plaque de support (14a) comporte de l'aluminium ou de l'acier surfin spécial.

7. Installation d'emballage selon l'une des revendications précédentes, **caractérisée en ce que** pour chaque élément d'encliquetage (12), il est prévu un élément de centrage (24) associé.

8. Installation d'emballage selon la revendication 7, **caractérisée en ce que** l'élément de centrage (24) est un alésage de centrage.

9. Installation d'emballage selon l'une des revendications précédentes, **caractérisée en ce que** l'unité de traitement (4, 5, 6, 7, 8) est un introducteur de coques ou barquettes (6), un remplisseur (7), un introducteur de produit (8), un dispositif poseur de couvercles, un robot ou une étiqueteuse (4).

10. Installation d'emballage selon l'une des revendications précédentes, **caractérisée en ce que** la machine d'emballage (2) est une machine de fermeture de coques ou barquettes.

11. Installation d'emballage selon l'une des revendications précédentes, **caractérisée en ce que** l'unité de traitement (4, 5, 6, 7, 8) comprend un dispositif de centrage, qui est configuré pour orienter le porte-objet (10) au moyen de l'élément de centrage (24) .
